# EUROPÄISCHE PATENTSCHRIFT

(11) **EP 1 224 078 B1**
(45) Veröffentlichungstag und Bekanntmachung des Hinweises auf die Patenterteilung: **13.12.2006**
(21) Anmeldenummer: 00983060.5
(22) Anmeldetag: 25.10.2000
(51) Int. Cl.: B41F 27/10

(54) **OBERFLÄCHE IN HÜLSENFORM UND VERFAHREN ZU IHRER MONTAGE**
SURFACE IN THE FORM OF A SLEEVE AND A METHOD FOR MOUNTING SAME
SURFACE SOUS FORME DE MANCHON ET SON PROCEDE DE MONTAGE

(30) Priorität: 26.10.1999 DE 19951354
(43) Veröffentlichungstag der Anmeldung: 24.07.2002
(73) Patentinhaber: Rotec Hülsensysteme GmbH & Co. KG, 48683 Ahaus (DE)
(72) Erfinder: BUSSHOFF, Helmut, 48683 Ahaus (DE)
(74) Vertreter: Habbel, Ludwig
(86) Internationale Anmeldenummer: PCT/DE2000/003776
(87) Internationale Veröffentlichungsnummer: WO 2001/030574

(56) Entgegenhaltungen:
- EP-A- 0 753 416
- DE-A- 4 342 159

## Beschreibung

Die Erfindung betrifft eine Hülse nach dem Oberbegriff des Anspruchs 1 sowie ein Verfahren zur Montage derartiger Hülsen.

Eine gattungsgemäße Hülse ist aus der EP 0,753,496 A1 für den Bereich des Flexodrucks bekannt. Dabei wird die Hülse auf einen Trägerkörper aufgeschoben, indem ein Luftpolster zwischen Hülse und Trägerkörper erzeugt wird. Der Trägerkörper ist als sogenannter Luftzylinder ausgestaltet, mit Luftaustrittsöffnungen an seiner Oberfläche.

Die das Druckmotiv aufweisende Oberfläche der gattungsgemäßen Hülse ist in Form einer Gummischicht vorgesehen, in welche das Druckmotiv eingraviert werden kann.

Die das Druckmotiv aufweisende Oberfläche der gattungsgemäßen Hülse ist lediglich der äußere Teil bzw. die äußere Schicht einer insgesamt mehrschichtigen Hülse, denn sie ist auf eine innere Schicht aufvulkanisiert, also mit dieser fest verbunden. Diese innere Schicht besteht aus einem faserverstärkten Kunststoff und soll ausdrücklich eine entsprechend hohe Festigkeit und Starrheit aufweisen. Somit ist die gesamte Hülse vergleichsweise steif, im Rahmen der erforderlichen, die flexodruck-typische Montage und Demontage ermöglichenden Flexibilität.

Zum festen Klemmsitz der Hülse auf dem Trägerkörper weist die innere Schicht einen Innendurchmesser auf, der kleiner ist als der Außendurchmesser des Trägerkörpers. Aufgrund der Wandstärke der inneren Schicht ergibt sich ein Innendurchmesser der äußeren, die Oberfläche bildenden Schicht der Hülse, welcher größer ist als der Außendurchmesser des Trägerkörpers. Ohne die innere Schicht ist die das Druckmotiv aufweisende Oberfläche der gattungsgemäßen Hülse nicht auf dem Trägerkörper montierbar.

Aus der Praxis des Flexodrucks sind gattungsfremde, ebenfalls vergleichsweise steife, mehrschichtige Hülsen bekannt, deren flexible Oberflächen nicht das Druckmotiv aufweisen, sondern als dämpfende Zwischenschicht dienen. Auf diese Schicht können vergleichsweise harte Druckplatten, welche ihrerseits die Druckmotive aufweisen, aufgeklebt werden.

In sämtlichen vorgenannten Fällen sind die Oberflächen fest mit der eigentlichen Flexodruck-Hülse verbunden. Alle Oberflächen nutzen sich durch den Druckvorgang ab, ermüden oder werden beim Handling der Hülsen beschädigt, so daß sie erneuert werden müssen. Bei Oberflächen, die das Druckmotiv aufweisen, kann auch eine demgegenüber vorzeitige Erneuerung erforderlich werden, wenn das Druckmotiv durch ein anderes ersetzt werden soll.

Eine Erneuerung der Oberflächen ist sehr teuer und mit längeren Ausfallzeiten der Hülse für den Druckereibetrieb verbunden, wobei derartige Ausfallzeiten häufig aus wirtschaftlichen Gründen nicht in Kauf genommen werden können. Dies führt dazu, daß abgenutzte oder geschädigte Druckhülsen häufig insgesamt entsorgt werden und neue Ersatzhülsen beschafft werden.

Die eingangs erwähnte, aus der EP 753 416 A1 bekannte gattungsgemäße Hülse ist zweiteilig ausgestaltet, mit einem Hülsenkern, der direkt auf dem Trägerzylinder montiert wird, und mit einer davon separaten äußeren Hülse, welche die das Druckmotiv aufweisende Oberfläche enthält. Die Zweiteiligkeit erfordert zwar zunächst eine umständliche Montage, da beide Hülsenteile nach dem üblichen Flexodruck-Prinzip montiert werden, sie ermöglicht jedoch das Auswechseln der äußeren Hülse mit der Oberfläche. So wird ein vergleichsweise einfacher und preiswerter Wechsel von Druckmotiven ermöglicht, indem lediglich die vergleichsweise preisgünstigen, dünnwandigen äußeren Hülsen mit den Druckmotiven ausgewechselt werden müssen, während der die Wandstärke der Gesamthülse maßgeblich bestimmende Hülsenkern auf dem Luftzylinder verbleiben kann. Die Hülsenkerne jedoch sind aufgrund der erforderlichen Luftführungskanäle üblicherweise mindestens doppelt so teuer wie eine vergleichbar große, einteilige Hülse ohne Luftführung.

Die Vorteile des Flexodrucks sind nur mit Trägerzylindern erzielbar, die derartige Luftaustrittsöffnungen aufweisen. Bei den erwähnten zweiteiligen Hülsen muß daher nicht nur der eigentliche Trägerzylinder, sondern auch der innere Hülsenkern derartige Luftaustrittsöffnungen aufweisen, um die Montage der äußeren Hülse, welche die Oberfläche mit dem Druckmotiv aufweist, zu ermöglichen.

Aus der DE 43, 42, 159 A1 ist eine gattungsfremde Hülse für den Bereich des Offsetdrucks bekannt. Dabei wird eine hülsenförmige Druckform verwendet, die aus einer Aluminiumplatte gebildet ist, weil Aluminium als gängiger Werkstoff im Offsetdruck vorgegeben ist. Wie im Flexodruck weist der Trägerzylinder radial außen mündende Druckluftöffnungen auf, die ein Luftpolster für die zu montierende oder zu demontierende Hülse schaffen sollen. Zusätzlich ist aufgrund des verwendeten, vergleichsweise steifen Hülsenwerkstoffs eine Fase als Aufschieberampe vorgesehen, welche die Kante des Trägerzylinders vor Verschleiß durch die vergleichsweise steife Hülse schützen soll. Der Werkstoff, welcher im Bereich dieser Fase verdet wird, soll sich von dem des übrigen Trägerzylinders hinsichtlich Verschleiß- und Druckfestigkeit unterscheiden. Sowohl die Aluminium-Hülse als auch der Trägerzylinder mit der erforderlichen, speziellen Aufschiebe-Fase ist vergleichsweise teuer.

Der Erfindung liegt die Aufgabe zugrunde, eine gattungsgemäße Flexodruck-Hülse dahingehend zu verbessern, daß diese mit möglichst geringem zeitlichem und finanziellem Aufwand montiert sowie erneuert bzw. repariert werden kann. Weiterhin liegt der Erfindung die Aufgabe zugrunde, ein Verfahren zur Montage einer derartigen Hülse anzugeben.

Diese der Erfindung zugrundeliegende Aufgabe wird durch eine Hülse mit den Merkmalen des Anspruchs 1 und durch ein Verfahren mit den Verfahrensschritten des Anspruchs 4 gelöst.

Vorteilhafte Ausgestaltungen der Erfindung sind den Unteransprüchen entnehmbar.

Die Erfindung schlägt mit anderen Worten vor, die das Druckmotiv aufweisende Oberfläche selbst wie eine eigene Hülse zu verwenden.

In Abkehr von dem bisherigen Herstellungsprozeß wird die flexible Oberfläche nicht fest mit der eigentlichen, vergleichsweise steifen Hülse verankert, sondern die Oberfläche selbst ist als ein eigenes, vom Anwender separat zu handhabendes Bauteil als Schlauch ausgestaltet, luftdicht und mit einer hohen Flexibilität. Auf diese Weise läßt sich sehr preiswert der gleiche Trägerkörper für unterschiedliche Motive und Anwendungen verwenden, indem Oberflächen mit unterschiedlichen Materialien auf diesen Trägerkörper montiert werden. Es ergibt sich daher für den Anwender, also für den Druckereibetrieb, eine erhebliche Einsparung gegenüber der Anschaffung von mehreren kompletten Druckhülsen, um die gleiche Variation zu ermöglichen.

Während bei den bekannten Flexodruck-Hülsen die innere Oberfläche einer Hülse möglichst gleitfreudig ausgestaltet ist, um eine leichtes Gleiten, unterstützt durch ein Luftpolster, auf dem Trägerzylinder oder - bei zweiteilgen Hülsen - auf dem Hülsenkern zu ermöglichen, ist erfindungsgemäß vorgesehen, die Innenfläche der Oberseite möglichst reibfreudig aus-zugestalten, um auf diese Weise einen sicheren Halt der Ober-fläche auf dem Hülsenkern zu ermöglichen.

Die Flexibilität der erfindungsgemäßen Oberflächen ist so groß, daß diese keine Druckluft-Zufuhr von innen erfordern. Vielmehr reicht es aus, das Stirnende der Oberfläche mit Druckluft von außen anzublasen, welches auf den Trägerkörper aufgeschoben wird. Daher sind die Oberflächen auch an Trägerkörpern verwendbar, die ohne Luftführungskanäle ausgestaltet und an sich für den Flexodruck gar nicht vorgesehen sind, so daß auch an älteren Trägerkörpern die Vorteile des Flexodrucks genutzt werden können.

Die erfindungsgemäßen Oberflächen sind jedoch auch auf Trägerzylindern verwendbar, die für den Flexodruck mit Luftkanälen versehen sind. Ggf. muß lediglich mit reduziertem Luftdruck beim Aufschieben der Oberflächen gearbeitet werden, um eine Beschädigung der Oberflächen zu vermeiden, die gegenüber den flexodruck-typischen Hülsen weicher und flexibler sind.

Selbst gegenüber dem bekannten Flexodruck-Hülsensystem bieten die erfindungsgemäß ausgestalteten Oberflächen Vorteile: Die Entsorgungskosten und die Kosten für eine Ersatzbeschaffung bei beschädigten Motivoberflächen werden durch die lediglich zu ersetzenden, austauschbaren Oberflächen erheblich reduziert gegenüber dem bisher üblichen Austausch kompletter Hülsen oder dem erfordelichen Abfräsen und Neubeschichten der Oberflächen. Stattdessen kann erfindungsgemäß ein Motivwechsel genauso schnell an einer Hülse erfolgen wie ein herkömmlicher Hülsenwechsel auf einem Trägerzylinder.

Von zweiteilig ausgestalteten Flexodruckhülsen ist es bekannt, ein Zwischenbauteil auf dem Trägerkörper anzuordnen, welches als Zwischenhülse, Adapterhülse oder als Hülsenkern bezeichnet wird, und eine weitere Hülse mit der das Druckmotiv aufweisenden Oberfläche auf dieses Zwischenbauteil aufzuziehen. Auch erfindungsgemäß kann ein Zwischenbauteil zwischen Oberfläche und Trägerkörper vorgesehen sein, wobei die erfindungsgemäße, separate Oberfläche als eigenes, von diesem Zwischenbauteil demontierbares Bauteil ausgestaltet ist.

Für die vorliegende Erfindung stellt dieses Zwischenbauteil das äußere Bauteil eines zweiteiligen Trägerzylinders dar und nicht den Innenteil oder Kern der Hülse. Der Innendurchmesser der separaten Oberfläche ist daher nicht kleiner ist als der Außendurchmesser des eigentlichen Trägerzylinders, sondern lediglich kleiner als der Außendurchmesser dieses Zwischenbauteils. Dabei kann - anders als üblicherweise bei zweiteiligen Hülsen - der gleiche Trägerzylinder mit dem gleichen Zwischenbauteil für unterschiedliche Motivgrößen verwendt werden, indem Oberflächen mit unterschiedlichen Außendurchmessern auf diesen zweiteiligen Trägerzylinder, also auf das Zwischenbauteil, montiert werden.

Wenn nicht anders erwähnt, kann der nachfolgend benutzte Begriff "Trägerkörper" sowohl die aus dem Flexodruck bekannten, einteiligen Luftzylinder umfassen als auch die erwähnten zweiteiligen Luftzylinder, die mit einem Zwischenbauteil versehen sind, als auch für den Flexodruck zunächst nicht vorgesehene Trägerzylinder ohne Luftführung.

Wenn der Trägerkörper über flexodruck-geeignete Luftkanäle verfügt, können diese Luftkanäle weiterhin genutzt werden. Bei zweiteiligen Trägerkörpern können die Luftkanäle ebenfalls weiterhin genutzt werden, falls auch das Zwischenbauteil derartige Luftkanäle aufweist, um ein Aufweiten der erfindungsgemäßen Oberfläche von innen zu ermöglichen. Preisgünstig kann jedoch bei der Herstellung neuer Zwischenbauteile vorgesehen sein, die Druckluft nicht durch das Zwischenbauteil zu führen, da dies die Kosten der Herstellung eines Zwischenbauteiles erheblich beeinflußt.

Statt dessen kann auf eine Luftführung durch den Trägerkörper ganz verzichtet werden, denn eine einfache Montage der flexiblen Oberfläche auf einen Hülsenkern ist möglich, wenn Druckluft zwischen den Hülsenkern und die flexible Oberseite eingebracht wird. Die Druckluft kann aus einer Austrittsdüse mit flacher Austrittsöffnung austreten, um ein großflächiges Luftpolster zwischen Oberfläche und Trägerkörper zu ermöglichen. Überraschend kann jedoch auch durch rund oder anderweitig gestaltete Düsen ein ausreichendes Luftpolster erzielt werden, welches das Aufziehen der Oberfläche auf den Hülsenkern ermöglicht, obwohl die Oberfläche einen Innendurchmesser aufweist, der zunächst kleiner ist als der Außendurchmesser des Kerns.

Besonders einfach kann die Druckluft mittels einer sogenannten Druckluftpistole bereitgestellt und angewendet werden, da diese Druckluftpistolen in den Druckereibetrieben ohnehin üblicherweise vorhanden sind. Während der Aufziehbewegung der Oberfläche kann vorteilhaft die Austrittsdüse mit dieser Aufziehbewegung mitgeführt werden, um ein leichtes Aufgleiten der Oberfläche auf den Trägerkörper zu ermöglichen.

Die erfindungsgemäßen Oberflächen können aus Gummi, Elastomer, Fotopolymer oder kompressiblen Materialien hergestellt werden, ggf. mit einem mehrschichtigen Aufbau. Im Gegensatz zu einer herstellerseitig mehrschichtigen und ggf. mehrteiligen Hülse ermöglicht die erfindungsgemäß vorgesehene Flexibilität der Oberseite, daß der Anwender selbst diese Oberflächen auf die Trägerkörper aufziehen kann und die Oberflächen entsprechend ihrer Abnutzung oder zum Zwecke eines Motivwechsels auswechseln kann.

Im Vergleich zur Anfertigung einer kompletten, für den Flexodruck geeigneten, einteiligen oder aus Hülsenkern und äußerer Hülse bestehenden zweiteiligen Druckhülse ergibt sich erfindungsgemäß ein erheblicher Kostenvorteil, so daß insbesondere auch Drucke mit geringen Stückzahlen preisgünstig ermöglicht werden. Insgesamt ergebn sich folgende Vorteile:
1. Üblicherweise ist die Wandstärke von Hülsen, deren Oberflächen unter hohen Temperaturen aufvulkanisiert werden, auf ca. 3 mm beschränkt. Dementsprechend gering ist der erzielbare Unterschied zwischen dem Außendurchmesser des Druckzylinders und dem Außendurchmesser der das Motiv aufweisenden Oberfläche. Demgegenüber können erfindungsgemäß auch vulkanisierte oder bei hohen Temperaturen hergestellte Oberflächen, ggf. durch Verwendung eines Zwischenbauteils auf einem Druckzylinder, für nahezu beliebigen Hülsenduchmesser und -wandstärken bereitgestellt werden.
2. Die Kosten von Hülsen mit einer Fotopolymer-Oberfläche können reduziert werden.
3. Zwischenbauteile zwischen dem eigentlichen Druckzylinder und der Oberfläche können preiswerter hergestellt werden, da sie keine eingebaute Luftführung aufweisen müssen.
4. Sämtliche bereits vorhandenen Hülsen können als Zwischenbauteil genutzt werden, auf welches eine erfindungsgemäße Oberfläche aufgezogen werden kann, um so eine große Vielfalt unterschiedlicher Gesamtdurchmesser mit demselben Trägerzylinder zu erzielen.
5. Die Entsorgung nach Ermüdung, Beschädigung oder Abnutzung einer Oberfläche wird preiswerter, da weniger und ggf. sortenreineres Material entsorgt werden kann.
6. Die Wiederaufbereitung derartig sortenreineren Materials wird vereinfacht gegenüber einer aus mehreren Schichten unterschiedlichen Materials bestehenden Hülse.
7. Die Handhabung und der Transport der Oberfläche bei Kauf, Reparatur oder auch innerbetrieblich ist einfacher und preiswerter.
8. Herstellung und Reparaturen sind einfacher möglich, da die ggf. aus einem einzigem Material bestehende Oberfläche materialgerecht behandelt werden kann, z.B. hinsichtlich Chemikalien oder Temperaturführung.

## Patentansprüche

1. Hülse für die Flexodruck-Industrie,
mit einer flexiblen Oberfläche, welche
■ aus Gummi, Elastomer, Fotopolymer oder kompressiblen Materialien hergestellt ist,
■ das Druckmotiv aufweist,
■ auf einem zylindrischen Trägerkörper montierbar ist,
■ rohrförmig ausgestaltet ist und zwei Stirnenden aufweist,
■ und als separat zu handhabendes Bauteil auf den Trägerkörper aufschiebbar ist
wobei der Innendurchmesser der Oberfläche, wenn diese vom Trägerkörper demontiert ist, kleiner ist als der Außendurchmesser des Trägerkörpers,
**dadurch gekennzeichnet,**
**daß** die Oberfläche schlauchartig derart flexibel ausgestaltet ist, dass sie durch von außen, entgegen der Aufschieberichtung der Oberfläche, an ihrem auf den Trägerkörper aufzuschiebenden Stirnende angeblasene Druckluft die vollständige Montage auf dem Trägerzylinder ermöglichend aufweitbar ist.

2. Hülse nach Anspruch 1, **dadurch gekennzeichnet, daß** die Innenseite der Oberfläche einen den sicheren Halt der Oberfläche auf dem Trägerkörper ermöglichenden, hohen Gleitwiderstand aufweist.

3. Hülse nach Anspruch 1 oder 2, **dadurch gekennzeichnet, daß** die Oberfläche ein den Festsitz auf dem Trägerkörper verbesserndes Verstärkungsmaterial enthält.

4. Verfahren zur Montage einer Flexodruck-Hülse nach einem der vorhergehenden Ansprüche, **dadurch gekennzeichnet, daß** Druckluft mittels einer Austrittsdüse zwischen die flexible Oberfläche und den Trägerkörper von außen eingeblasen wird, wobei die Druckluft von außen, entgegen der Aufschieberichtung der Oberfläche, gegen das Stirnende der Oberfläche gerichtet wird, welches auf den Trägerkör per aufgeschoben wird.

5. Verfahren nach Anspruch 4, **dadurch gekennzeichnet, daß** die Austrittsdüse bei der Aufziehbewegung der Oberseite mitgeführt wird.

6. Verfahren nach Anspruch 4, **dadurch gekennzeichnet, daß** eine Austrittsdüse verwendet wird, welche einen flachen Luftstrom erzeugt.

## Claims

1. Sleeve for the flexo-printing industry,
having a flexible surface which
- is made of rubber, elastomer, photopolymer or compressible materials,
- displays the print motif,
- can be mounted on a cylindrical bearer element,
is designed tubular and has two front ends,
- and can be pushed onto the bearer element as a component to be handled separately,
where the inside diameter of the surface, when this is demounted from the bearer element, is smaller than the outside diameter of the bearer element,
**characterised in that**
the surface is designed tubular and flexible such that it may be distended by compressed air blown in from outside at the front end to be pushed onto the bearer element and in the opposite direction to that in which the surface is to be pushed on, enabling complete mounting on the bearer cylinder.

2. Sleeve in accordance with claim 1, **characterised in that** the inside of the surface has high slip-resistance enabling the surface to hold the bearer element firmly.

3. Sleeve in accordance with claim 1 or 2, **characterised in that** the surface contains a reinforcing material improving the firm seating on the bearer element.

4. Method of mounting a flexo-printing sleeve in accordance with any of the foregoing claims, **characterised in that**,
compressed air is blown in from outside and between the flexible surface and the bearer element through an outlet jet, where the compressed air from outside is directed against the front end of the surface which is pushed onto the bearer element and in the opposite direction to that in which the surface is pushed on.

5. Method in accordance with claim 4, **characterised in that** the outlet jet is also pulled along when the upper side is pulled on.

6. Method in accordance with claim 4, **characterised in that** an outlet jet which generates a flat air current is used.

## Revendications

1. Manchon destiné à l'industrie flexographique,
doté d'une surface flexible
• fabriquée en caoutchouc, élastomère, photopolymère ou en matériaux compressibles,
• présentant le motif d'impression,
• se laissant monter sur un corps porteur cylindrique,
• se présentant sous la forme d'un tube et comportant deux extrémités frontales,
• et pouvant s'enfiler, sous forme de composant à manipuler séparément, sur le corps support,
sachant que le diamètre intérieur de la surface, lorsqu'elle a été démontée du corps support, est inférieur au diamètre extérieur du corps support,
**caractérisé en ce que**
la surface est configurée en manchon d'une flexibilité telle, que de l'air comprimé, insufflé de l'extérieur par son extrémité frontale à enfiler sur le corps support et affluant dans le sens opposé à celui d'enfilage de la surface, lui fait subir une expansion permettant son montage intégral sur le cylindre support.

2. Manchon selon la revendication 1, **caractérisé en ce que** le côté intérieur de la surface présente une résistance élevée au glissement permettant une retenue sûre de la surface sur le corps porteur.

3. Manchon selon la revendication 1 et 2, **caractérisé en ce que** la surface contient un matériau renfort améliorant la fermeté de l'assise sur le corps support.

4. Procédé de montage d'un manchon pour impression flexographique selon l'une des revendications précédentes, **caractérisé en ce que** l'air comprimé est insufflé de l'extérieur au moyen d'une buse de sortie entre la surface flexible et le corps support, sachant que l'air comprimé est dirigé de l'extérieur contre l'extrémité frontale de la surface, en sens opposé à celui d'enfilage de la surface, extrémité frontale qui s'enfile sur le corps porteur.

5. Procédé selon la revendication 4, **caractérisé en ce que** la buse de sortie est guidée elle aussi lors du mouvement d'enfilage du côté supérieur.

6. Procédé selon la revendication 4, **caractérisé en ce que** l'on utilise une buse de sortie générant un flux d'air plat.
